# EUROPÄISCHE PATENTSCHRIFT

(11) **EP 0 239 857 B1**
(45) Veröffentlichungstag und Bekanntmachung des Hinweises auf die Patenterteilung: **16.10.1991**
(21) Anmeldenummer: 87103776.8
(22) Anmeldetag: 16.03.1987
(51) Int. Cl.: B31B 1/98

(54) **Vorrichtung zum Stapeln von flachen Gegenständen, vorzugsweise Doppelbeuteln aus Kunststoffolie**
Device for stacking flat objects, especially double bags made of a plastics film
Dispositif pour empiler des objets plats, en particulier des sacs doubles en matière thermoplastique

(30) Priorität: 04.04.1986 DE 3611237
(43) Veröffentlichungstag der Anmeldung: 07.10.1987
(73) Patentinhaber: Windmöller & Hölscher, D-49525 Lengerich (DE)
(72) Erfinder: Achelpohl, Fritz, D-4540 Lengerich (DE)
(74) Vertreter: Gossel, Hans K., Dipl.-Ing.

(56) Entgegenhaltungen:
- EP-A- 0 182 384
- EP-A- 0 244 600
- DE-A- 2 819 728
- DE-A- 3 611 369
- DE-U- 8 128 146
- FR-A- 2 039 890
- FR-A- 2 118 306
- FR-A- 2 214 652
- FR-A- 2 521 965
- US-A- 4 207 667

## Beschreibung

Die Erfindung betrifft eine Vorrichtung zum Stapeln von flachen Gegenständen, vorzugsweise von von einer Kunststoffschlauch- oder -halbschlauchbahn abgeschweißten Doppelbeuteln mit im Bereich von deren Mittellinie liegenden Öffnungsrändern, nach dem Oberbegriff des patentanspruchs 1.

Bei einer aus der DE-GM 81 28 146 bekannten Vorrichtung dieser Art werden die von einem Folienschlauch durch Querschweißtrennnähte abgeschweißten Doppelbeutel auf von endlosen Ketten getragenen Stapelplatten abgelegt, die zur Aufnahme der Beutel beidseits ihrer Längsmittellinie eine Reihe von Stapelstiften und/oder federbelastete Klemmbügel aufweisen, die die Stapel nach ihrer Bildung an ihren in Förderrichtung mittleren vorderen Randbereichen auf dem Stapelförderer festklemmen. Zur Tennung der Beutelstapel ist ein beheiztes heb- und absenkbares Messer vorgesehen, das die in der Trennstation befindlichen Stapel zwischen den Reihen der Stapelstifte durchtrennt, wobei die Stapelplatte das Widerlager für das Trennmesser bildet. Da die Stapelplatten zugleich auch die Widerlager für die beheizten Messer bilden, müssen diese relativ groß und schwer ausgebildet werden. Die bekannte Vorrichtung ist daher verhältnismäßig aufwendig, weil die endlosen Ketten im Abstand der von diesen transportierten Stapel mit Stapelplatten versehen werden müssen, die den Anforderungen als Widerlagerplatten für das Schneidmesser genügen müssen.

Werden die Beutelstapel durch an deren vorderen Rändern angreifende Klemmittel auf dem Stapelförderer gehalten, muß während des Stapelns ein paar von Klemmstiften vorgesehen werden, die im Wechsel oder gleichzeitig nach Ablage eines jeden Doppelbeutels angehoben und wieder abgesenkt werden, um diesen auf dem sich bildenden Stapel festzulegen.

Der die fertigen Stapel festhaltende, an deren mittleren vorderen Randbereichen angreifende Klemmbügel beindert jedoch das mittige Trennen der Stapel durch das Trennmesser in zwei Teilstapel, so daß zweckmäßigerweise wiederum beidseits der Trennlinie durch Stapellöcher greifende Stapelstifte vorgesehen sind, die insbesondere auch die Teilstapel halten.

Aufgabe der Erfindung ist es, eine Vorrichtung der eingangs angegebenen Art zu schaffen, deren Stapelförderer nur geringeren Beanspruchungen gewachsen zu sein braucht, so daß sich die Vorrichtung leichter und damit wirtschaftlicher bauen läßt. Weiterhin soll die Vorrichtung zur Fixierung der fertigen Stapel nur Klemmittel aufweisen, die den mittigen Trennschnitt nicht behindern und auch die getrennten Teilstapel sicher auf dem Stapelförderer haltern.

Erfindungsgemäß wird diese Aufgabe durch die kennzeichnenden Merkmale des Patentanspruchs 1 gelöst.

Die erfindungsgemäße Vorrichtung braucht lediglich einfache, leichte Förderbandpaare o. dgl. als Stapelförderer aufzuweisen, da die Förderbandpaare o. dgl. nur dem Fördern und Halten der Stapel dienen und nicht zugleich auch im Abstand der Stapel die Gegenwerkzeuge für die Trennstation tragen und den Schneiddruck aufnehmen müssen. Bei der erfindungsgemäßen Vorrichtung ist in der Stapelstation lediglich eine Halteplatte mit nur zwei Stapelstiften oder -nadeln vorgesehen. Die Halteplatte mit den Stapelstiften ist absenkbar ausgebildet und dient nur der Stapelung jedes Stapels in der Stapelstation. Sind Stapelnadeln vorgesehen, brauchen die zu stapelnden Gegenstände oder Doppelbeutel zuvor nicht mit eingestanzten Positionierlöchern versehen zu werden, da die Gegenstande von den Nadeln beim Stapeln durchstochen werden.

In der Trennstation ist ein gestellfestes Widerlager für das Trennmesser vorgesehen, so daß die Stapel nicht unter Zwischenlage der Bänder o. dgl. des Stapelförderers getrennt werden müssen. Bei der erfindungsgemäßen Vorrichtung bestehen die Klemmittel aus jeweils zwei Haltezangen, von denen je eine an den beiden Förderbändern o. dgl. befestigt ist, so daß der Zwischenraum auch zwischen diesen Haltezangen für den Durchgang des Trennmessers frei bleibt und nicht zusätzliche Haltemittel für die getrennten Teilstapel vorgesehen werden müssen.

Zweckmäßigerweise sind die Stapelstifte oder -nadeln beheizt, so daß sie die aufeinanderfolgend gestapelten Doppelbeutel in dem sich bildenden Stapel miteinander verblocken.

Die Oberbacken der Haltezangen können an vertilkalen Schenkeln von rechtwinkelig abgewinkelten Halteblechen oder von winkeligen Profilen um horizontale Querachsen schwenkbar gelagert sein, wobei die anderen Schenkel auf dem Förderband o. dbl. befestigt sind und die Gegenbacken für die Oberbacken bilden.

Nach einer bevorzugten Ausführungsform ist vorgesehen, daß an Befestigungseinrichtungen des Oberbackens und des vertikalen Schenkels der Haltebleche, beispielsweise an Haltestiften oder -haken, jeweils die Enden vorgespannter Zugfedern in der Weise befestigt sind, daß deren Wirkungslinie beim Verschwenken des Oberbackens von der Klemmstellung in die Öffnungsstellung und umgekehrt dessen Schwenkachse durchsetzt, so daß die Zugfeder beidseits der Totpunktstellung den Oberbacken in der Klemmstellung oder Öffnungsstellung hält. Der Oberbacken kann mit einem Betätigungsnocken versehen sein, an dem die Betätigungseinrichtungen zur Umschaltung des Oberbackens angreifen. Die Betätigungseinrichtungen können aus gestellfesten Auflaufkurven oder aber auch mit Antrieben versehenen Schaltplatten oder dergleichen bestehen.

Ein Ausführungsbeispiel der Erfindung wird nachstehend anhand der Zeichnung näher erläutert. In dieser zeigen
Fig. 1 eine Seitenansicht der Stapelvorrichtung,
Fig. 2 einen Schnitt durch die Stapelvorrichtung längs der Linie E - F in Fig. 1 und
Fig. 3 eine F=Draufsicht auf die Stapelstation in Richtung des Pfeils G in Fig. 1.

In Seitenteilen 1 des Wicketergestells ist eine mit einem nicht dargestellten Antrieb versehene Welse gelagert, die die paarweise angeordneten und mit Saugern oder Greifeinrichtungen versehenen Transportarme 3 trägt. Vor dem Wicketergestell ist eine nicht dargestellte Querschweißtrenneinrichtung zum Abschweißen von Beuteln von einer Kunststoffschlauch- oder Halbschlauchbahn angeordnet, von der die rotierenden Transportarmpaare 3 die fertigen, aber in ihrem mittleren Bereich noch zusammenhängenden Doppelbeutel übernehmen und auf die Stapelstifte oder -nadeln 4, 5 aufnadeln.

In den Seitenteilen 1 oder seitlichen Lagerstücken des Wicketergestells ist eine horizontale Welle 6 gelagert, die symmetrisch zur Quermittelebene der Transportarmpaare 3 im Abstand voneinander zwei Umlenkrollen 7 trägt. Am Ende der Stapelvorrichtung ist in einem Gestell ebenfalls die horizontale Welle 8 gelagert, die entsprechend ein Paar endseitiger Umlenkrollen 9 trägt. Um die Umlenkrollen 7, 9 laufen zwei endlose Förderriemen 10, 10′ parallel und im Abstand voneinander um. Ein Rollenpaar 7, 9 ist mit einem nicht dargestellten intermittierenden Antrieb versehen.

In der Stapelstation S ist zwischen den paarweise angeordneten Wicketerarmen 3 eine Tragplatte 15 vorgesehen, auf der in der Quermittelebene zwishcen den Wicketerarmen 3 im Abstand voneinander die Stapelstifte oder -nadeln 4, 5 befestig sind. Die Tragplatte 15 ist in ihrer Mitte an der Kolbenstange 16 der Druckmittel-Kolben-Zylindereinheit 17 befestigt.

Der Zylinder der Druckmittel-Kolben-Zylindereinheit 17 ist mit dem waagerechten Schenkel des abgewinkelten Tragstücks 18 verbunden, der mit dem Grundträger 19 der Vorrichtung verschweißt ist. Die Tragplatte 15 ist zu ihrer Führung parallel zu der Kolbenstange 16 mit einem Führungsstift 20 versehen, der zu seiner Führung eine Bohrung des waagerechten Schenkels des Tragstüks 18 durchsetzt.

Die Stapelnadeln 4, 5 sind durch eine Heizpatrone beheizt, denen durch die Leitungen 22, 23 der Heizstrom zugeführt wird.

Durch Betätigung der Druckmittel-Kolben-Zylindereinheit 17 läßt sich die Tragplatte 15 so weit absenken, daß die Spitzen der Stapelnadeln 4, 5 unterhalb der Förderebene der Förderbänder 10 liegen.

Wie aus Fig. 2 ersichtlich ist, sind die Obertrume der Förderbänder 10, 10′ auf Kastenprofilträgern 25, 25′ mit glattern oder polierten Oberseiten abgestützt. Mit den inneren Randbereichen der Förderriemen 10, 10′ sind die waagerechten Schenkel 26, 26′ von abgewinkelten Blechen vernietet oder in sonstiger Weise verbunden. Die vertikalen Schenkel 27, 27′ der Haltebleche können an den einander zugewandten inneren vertikalen Wänden der Kastenprofile 25, 25′ zu ihrer Abstützung anliegen und sind mit waagerechten Lagerzapfen 28, 28′ versehen, auf denen die Oberbacken der Zangen bildende doppelt abgewinkelte Zangenbügel 29, 29′ schwenkbar gelagert sind. Die Zangenbügel 29, 29′ sind als doppelarmige Winkelhebel ausgebildet, wobei der kürzere Arm 31 den Betätigungshebel bildet, der eine endseitige Nockenrolle 32 trägt.

Die Zangenbügel 29, 29′ und die vertikalen Schenkel 27, 27′ der Haltebleche sind mit Haltestiften 34, 35 versehen, an denen die Enden von vorgespannten Zugfedern 36 befestigt sind. Die Haltestifte 34, 35 sind derart angeordnet, daß die Wirkungslinien der Zugfedern 36 beim Umschwenken der Klemmbügel 29, 29′ aus ihrer Klemmstellung in die Öffnungsstellung die Schwenkachse 28 schneiden.

In Fig. 1 befinden sich die ersten drei Klemmbügel in ihrer Klemmstellung, während der rechte Klemmbügel in seine Öffnungsstellung geschwenkt ist. Da die Zugfedern 36 beim Umschalten der Klemmbügel von der Klemmstellung in die Öffnungsstellung die Schwenkachse 28 durchsetzen, sind die Klemmbügel beidseits der Totpunktstellung entweder in Richtung auf ihre Klemmstellung oder in Richtung auf ihre Öffnungsstellung durch die Zugfedern 36 belastet.

Zur Betätigung der Klemmbügel 29, 29′ der Klemmzangen sind in der Stapelstation S und im Bereich des Endes des Stapelförderers 10, 10′ Schaltplatten 40, 41 vorgesehen, die in der Stapelstation S nach dem Bilden eines Doppelbeutelstapels 42 die Klemmbügel aus ihrer Öffnungsstellung in ihre Schließstellung umschalten, so daß sie den jeweiligen Beutelstapel auf den Förderbändern 10, 10′ festklemmen. Das Abfördern eines Stapels aus der Stapelstation S kann erfolgen, wenn die Stapelnadeln 4, 5 abgesenkt worden sind und anschließend der Stapelförderer um einen Schritt intermittierend fortgeschaltet wird. In der Endstation E drückt die Schaltplatte 41 die Nockenrolle 32 herunter, so daß die Zangenbügel 29, 29′ in ihre Öffnungsstellung umgeschaltet werden. Zur Betätigung der Schaltplatten 40, 41 sind gestellfeste Druckmittel-Kolben-Zylindereinheiten 45, 46 vorgesehen.

In der Trennstation T sind oberhalb des zwishcen den Kastenträgern 25, 25′ gebildeten Spalts an einem gestellfesten Träger zwei Druckmittel-Kolben-Zylindereinheiten 50, 51 befestigt, deren Kolbenstangen ein beheiztes Trennmesser 53 tragen, daß in der Längsmittelebene zwichen den Trägern 25, 25′ heb- und absenkbar ist. Zwischen den Trägern 25, 25′ ist ein sich über die Länge der Stapel 42 erstreckendes Widerlager gestellfest angeordnet, dessen Oberfläche mit der Förderebene fluchtet. Die Breite des nicht dargestellten Widerlagers ist so bemessen, daß dieses von den Zangenbügeln und deren Betätigungsrollen passiert werden kann.

## Patentansprüche

1. Vorrichtung zum Stapeln von flachen Gegenständen, vorzugsweise von von einer Kunststoffschlauch- oder Halbschlauchbahn abgeschweißten Doppelbeuteln mit im Bereich von deren Mittellinie liegenden Öffnungsrändern,
die von einer Übergabeeinrichtung, vorzugsweise einem sog. Wicketer mit um eine horizontale Achse (2) rotierenden, sternartig und paarweise angeordneten Transportarmen (3), in einer Stapelstation (S) auf einem aus endlosen, über Umlenkräder oder -rollen (7,9) laufenden, intermittierend angetriebenen Zugmitteln (10,10′) bestehenden Stapelförderer abgelegt werden,
mit einer in der Stapelstation (S) angeordneten, aufragende Stapelstifte oder -nadeln (4,5) tragenden Halteplatte (15), die die Gegenstände im Bereich ihrer Längsmittellinie zur
Bildung von Stapeln (42) aufgenadelt werden, die durch Weiterschalten der Zugmittel (10,10′) abgefördert werden,
mit einer nachgeschalteten Trennstation (T) mit einem auf- und abbewegbaren, vorzugsweise beheizten Messer (53), das die Stapel (42) längs einer in Förderrichtung liegenden Mittellinie trennt,
mit federbelasteten Klemmitteln (29,29′), die die Stapel (42) nach ihrer Bildung an ihren in Förderrichtung vorderen Randbereichen auf dem Stapelförderer festklemmen, und
mit gestellfesten Betätigungseinrichtungen zum Lösen und Schließen der Klemmittel,
**dadurch gekennzeichnet**,
daß der Stapelförderer lediglich aus zwei im Abstand und parallel zueinander umlaufenden endlosen Fördermitteln (10,10′) besteht, die nur dem Fördern und Halten der Stapel (42) dienen,
daß die Halteplatte (15) in der Stapelstation (S) zwischen den beiden endlosen Fördermitteln (10,10′) des Stapelförderers in gestellfesten Führungen (18,20) derart heb- und absenkbar angeordnet ist, daß sich die Stapelstifte oder -nadeln (4,5) bis unter die Förderebene absenken lassen,
daß das Trennmesser (53) in der Trennstation (T) mit einem zwischen den endlosen Fördermitteln (10,10′) im Bereich der Förderebene liegende gestellfest angeordneten Widerlager zusammenwirkt und
daß die Klemmittel aus jeweils zwei Haltezangen (26,29; 26′,29′) bestehen, von denen je eine an jedem der beiden endlosen Fördermittel (10,10′) befestigt ist.

2. Vorrichtung nach Anspruch 1, dadurch gekennzeichnet, daß die Oberbacken (29,29′) der Haltezangen an vertikalen Schenkeln (27,27′) von rechtwinkelig abgewinkelten Halteblechen oder von winkeligen Profilen um horizontale Querachsen schwenkbar gelagert sind und daß die anderen Schenkel (26,26′) der Haltebleche o.dgl. an den endlosen Fördermitteln (10,10′) befestigt sind und die Gegenbacken der Haltezangen bilden.

3. Vorrichtung nach Anspruch 2, dadurch gekennzeichnet, daß an Befestigungseinrichtungen (34,35) der Oberbacken (29,29′) und der vertikalen Schenkel (27,27′) jeweils die Enden vorgespannter Zugfedern (36) in der Weise befestigt sind, daß deren jeweilige Wirkungslinie beim Verschwenken der Oberbacken (29,29′) von der Klemmstellung in die Öffnungsstellung und umgekehrt deren Schwenkachse durchsetzt, so daß die Zugfeder (36) beidseits der Totpunktstellung die Oberbacken (29,29′) in der Klemmstellung oder Öffnungsstellung hält.

4. Vorrichtung nach einem der Ansprüche 2 oder 3, dadurch gekennzeichnet, daß die Oberbacken (29,29′) mit Betätigungsnocken (32) versehen sind, an denen Betätigungseinrichtungen zur Umschaltung der Oberbacken (29,29′) angreifen.

5. Vorrichtung nach Anspruch 4, dadurch gekennzeichnet, daß die Betätigungsvorrichtungen aus gestellfesten Auflaufkurven bestehen.

6. Vorrichtung nach Anspruch 5, dadurch gekennzeichnet, daß die Betätigungseinrichtungen aus mit Antrieben versehenen Schaltplatten o.dgl. bestehen.

7. Vorrichtung nach einem der Ansprüche 2-4, dadurch gekennzeichnet, daß die Oberbacken (29,29′) aus doppelt abgewinkelten Schwenkbügeln bestehen.

8. Vorrichtung nach einem der Ansprüche 2-4, dadurch gekennzeichnet, daß die Oberbacken (29,29′) aus zweiarmigen Hebeln bestehen, von denen ein Arm den Klemmbügel bildet und der andere (31) den Schaltnocken (32) trägt.

9. Vorrichtung nach einem der Ansprüche 1-8, dadurch gekennzeichnet, daß die Stapelnadeln (4,5) beheizt sind.

## Claims

1. Apparatus for the stacking of flat objects, preferably double bags welded off from a synthetic hose web or half hose web with opening edges lying in the zone of their median line,
which are deposited by a delivery station, preferably a so-called wicket with transport arms (3) arranged in a star configuration and in pairs rotating round a horizontal pin (2) in a stacking station (S), on a stack conveyor consisting of intermittently driven endless traction means (10, 10′) running over guide wheels or rollers (7, 9),
with a holding plate (15) arranged in the stacking station (S) carrying upwardly projecting stacking pins or needles (4, 5), whereon the objects are threaded on in the zone of their median line
to form stacks (42) which are carried away by the further actuation of the traction means (10, 10′),
with a separating station (T) down the line with a preferably heated cutter (53) that can be moved up and down and which separates the stacks (42) along a median line lying in the conveyance direction,
with spring-loaded clamping means (29, 29) clamping the stacks (42) after their formation onto the stack conveyor at their front edge zones viewed in the conveyance direction, and
with actuating devices fixed to the frame for the release and closure of the clamping means,
**characterized in that**
the stack conveyor merely consists of two interspaced endless conveyance means (10, 10′) circulating parallel to each other, which only serve to convey and hold the stacks (42),
in that the holding plate (15) is arranged to be raised and lowered in the stacking station (S) between the two endless conveyance means (10, 10′) of the stack conveyor in guideways (18, 20) fixed to the frame in such a way that the stacking pins or needles (4, 5) can be lowered down below the conveyance plane,
in that the separating cutter (53) in the separating station (T) cooperates with a bearing surface arranged to be fixed to the frame and disposed between the endless conveyance means (10, 10′) in the zone of the conveyance frame and
in that the clamping means consist respectively of two holding grippers (26, 29; 26′, 29′) whereof one each is fixed to each of the two endless conveyance means (10, 10′).

2. Apparatus according to claim 1, characterized in that the upper jaws (29, 29′) of thy holding grippers are mounted on vertical sides (27, 27′) of holding plates bent at right angles or angular sections for pivoting round horizontal transverse pins, and in that the other arms (26, 26′) of the holding plates or the like are fixed to the endless conveyance means (10, 10′) and form the counterjaws of the holding grippers.

3. Apparatus according to claim 2, characterized in that the ends of pretensioned tension springs (36) are respectively fixed to fastening devices (34, 35) of the upper jaws (29, 29′) and of the vertical sides (27, 27′) in such a way that their respective line of action passes through the axis of pivoting of the upper jaws (29, 29′) as they are pivoted from their clamping position into the opening position and vice versa, so that the tension spring (36) holds the upper jaws (29, 29′) in their clamping or opening position on both sides of the dead centre position.

4. Apparatus according to one of claims 2 or 3, characterized in that the upper jaws (29, 29′) are provided with actuation cams (32) whereon there act actuation devices for the change-over of the upper jaws (29, 29′).

5. Apparatus according to claim 4, characterized in that the actuation devices consist of lifting flanks fixed to the frame.

6. Apparatus according to claim 5, characterized in that the actuation devices consist of switching plates or the like, provided with drives.

7. Apparatus according to one of claims 2 to 4, characterized in that the upper jaws (29, 29′) consist of pivoting brackets bent at two points.

8. Apparatus according to one of claims 2 to 4, characterized in that the upper jaws (29, 29′) consist of two-arm levers whereof one arm forms the clamping bracket and the other (31) carries the switching cam (32).

9. Apparatus according to one of claims 1 to 8, characterized in that the stacking needles (4, 5) are heated.

## Revendications

1. Dispositif pour empiler des objets plats, de préférence des sacs doubles dessoudés d'un boyau ou d'un demi-boyau en matière plastique, comportant des bords d'ouverture situés au niveau de leur axe médian,
qui sont déposés par un dispositif de transfert, de préférence par un appareil dit déverseur, comportant des bras de transport (3) disposés en étoile et par paires, tournant autour d'un axe horizontal (2), dans un poste d'empilage (S), sur un transporteur de piles formé de moyens d'entraînement (10, 10′) sans fin, actionnés par intermittence et tournant au moyen de roues ou de poulies de renvoi (7, 9),
comportant une plaque d'appui (15) disposée dans le poste d'empilage (S) et portant des tiges ou broches d'empilage (4, 5) saillantes vers le haut, sur lesquelles les objets sont épinglés au niveau de leur axe longitudinal médian
pour former des piles (42) qui sont emmenées par redémarrage des moyens d'entraînement (10, 10′),
comportant un poste de séparation (T) monté en aval, comprenant un couteau (53) pouvant être monté et abaissé, de préférence chauffé, qui sectionne les piles (42) le long d'une ligne médiane située dans la direction de transport,
comportant des moyens de serrage (29, 29′) commandés par ressorts, qui bloquent les piles (42), après qu'elles ont été formées, sur le transporteur de piles par leurs zones marginales avant, par rapport à la direction de transport, et
comportant des dispositifs d'actionnement fixés au bâti, pour débloquer et fermer les moyens de serrage,
caractérisé en ce que
le transporteur de piles est formé simplement de deux moyens d'entraînement sans fin (10,10′), tournant parallèlement entre eux et à distance l'un de l'autre, qui servent seulement à transporter et à arrêter les piles (42),
que la plaque d'appui (15) est disposée dans le poste d'empilage (S) entre les deux moyens d'acheminement sans fin (10, 10′) du transporteur de piles, dans des guides (18,20) fixés au bâti, pouvant être montée et abaissée de manière à ce que les tiges ou broches d'empilage (4, 5) puissent être abaissées jusqu'au dessous du plan de transport,
que le couteau de sectionnement (53) du poste de séparation (T) coopère avec une butée fixée au bâti, disposée entre les moyens d'acheminement sans fin (10, 10′) au niveau du plan de transport, et
que les moyens de serrage sont formés chacun de deux pinces de serrage (26, 29 ; 26′, 29′), dont une de chaque paire est fixée sur chacun des deux moyens d'acheminement sans fin (10, 10′).

2. Dispositif selon la revendication 1, caractérisé en ce que les mâchoires supérieures (29, 29′) des pinces de serrage sont montées sur des branches verticales (27, 27′) de tôles de retenue repliées à angle droit ou de profilés angulaires, de manière à pouvoir pivoter autour d'axes transversaux horizontaux, et que les autres branches (26, 26′) des tôles de retenue ou analogues sont fixées aux moyens d'acheminement sans fin (10, 10′) et forment les mâchoires inverses des pinces de serrage.

3. Dispositif selon la revendication 2, caractérisé en ce que les extrémités de ressorts de traction précontraints (36) sont fixées respectivement à des dispositifs de fixation (34, 35) des mâchoires supérieures (29, 29′) et des branches verticales (27, 27′) de manière à ce que, lorsque les mâchoires supérieures (29, 29′) pivotent de la position de serrage à la position d'ouverture, et inversement, leur ligne d'action respective traverse leur axe de pivotement, de sorte que le ressort de traction (36) maintient les mâchoires supérieures (29, 29′) en position de serrage ou en position d'ouverture des deux côtés de la position de point mort.

4. Dispositif selon la revendication 2 ou 3, caractérisé en ce que les mâchoires supérieures (29, 29′) sont pourvues de cames motrices (32) sur lesquelles agissent des dispositifs d'actionnement pour inverser les mâchoires supérieures (29, 29′).

5. Dispositif selon la revendication 4, caractérisé en ce que les dispositifs d'actionnement sont formés de cames d'arrêt fixées au bâti.

6. Dispositif selon la revendication 5, caractérisé en ce que les dispositifs d'actionnement sont formés de tableaux de distribution ou analogues, pourvus de commandes.

7. Dispositif selon l'une des revendications 2 à 4, caractérisé en ce que les mâchoires supérieures (29, 29′) sont formées d'étriers pivotants à double courbure.

8. Dispositif selon l'une des revendications 2 à 4, caractérisé en ce que les mâchoires supérieures (29, 29′) sont formées de leviers à double bras, dont un bras forme l'étrier de serrage et l'autre bras (31) porte la came motrice (32).

9. Dispositif selon l'une des revendications 1 à 8, caractérisé en ce que les broches d'empilage (4, 5) sont chauffées.
